# EUROPÄISCHE PATENTSCHRIFT

(11) **EP 0 277 290 B1**
(45) Veröffentlichungstag und Bekanntmachung des Hinweises auf die Patenterteilung: **19.06.1991**
(21) Anmeldenummer: 87116632.8
(22) Anmeldetag: 11.11.1987
(51) Int. Cl.: G09F 7/18, G09F 7/08

(54) **Schild mit Symbolfeldern mit verdeckten Befestigungsschrauben**
Panel with symbol fields with hidden fastening screws
Panneau à champs de symboles avec des vis de fixation cachés

(30) Priorität: 15.11.1986 DE 3639224
(43) Veröffentlichungstag der Anmeldung: 10.08.1988
(73) Patentinhaber: Franken Plastik GmbH, D-90763 Fürth (DE)
(72) Erfinder: Meurer, Horst, D-8510 Fürth (DE); Deinhardt, Manfred, D-8510 Fürth (DE)
(74) Vertreter: Böhme, Volker, Dipl.-Ing.

(56) Entgegenhaltungen:
- DE-A- 29 373
- DE-A- 2 818 798
- DE-U- 6 939 620
- DE-U- 7 010 930
- FR-A- 2 571 525

## Beschreibung

Die Erfindung betrifft ein Schild, bei dem eine Trägerplatte und eine Rückplatte zusammengesetz und mit Durchgangslöchern für mindestens eine durchzusteckende Befestigungsschraube mit Kopf versehen sind, bei dem die Trägerplatte Fenster und diese überquerende Querstege, die mit dem Fensterrand Schlitze begrenzen, aufweist, bei dem in die Fenster Felder gesetzt sind, die mit federnd biegbaren Schenkeln durch die Schlitze greifen und den Schlitzrand hintergreifen, bei dem an der Rückplatte Rippen vorgesehen sind, die in die Schlitze neben die Schenkel ragen und bei dem die Trägerplatte bei dem Durchgangsloch über einen Abstützvorsprung gegen die Rückplatte abgestützt ist.

Das Schild gibt z.B. Hinweise auf die Lage von Wasser-oder Kanalisationsanschlüssen an Straßen. Bei einem bekannten (DE-C-10 99 334) Schild dieser Art ist das Durchgangsloch der Trägerplatte im Rumpf der Trägerplatte, d.h. außerhalb der Fenster vorgesehen. Der Schraubenkopf ist von außen her zugänglich, so daß die Befestigungsschraube von jedermann ohne weiteres mittels eines Schraubenziehers gelöst werden kann. Sämtliche Felder sind gegen ein Herausnehmen von vorne bei angebauter Rückplatte gesichert, indem jedem Feld-Schenkel eine Rippe zugeordnet ist, die dem Schenkel im Schlitz jede Bewegungsmöglichkeit nimmt, so daß die Verhakung des Hintergriffes nicht lösbar ist.

Eine Aufgabe der Erfindung ist es nun, ein Schild der eingangs genannten Art zu schaffen, bei dem das unerlaubte Lösen der Befestigungsschraube erschwert ist. Das erfindungsgemäße Schild ist, diese Aufgabe lösend, dadurch gekennzeichnet, daß das Durchgangsloch der Trägerplatte in einem Quersteg vorgesehen ist und in den beiden dem Durchgangsloch benachbarten Schlitz-Bereichen die Rippen der Rückplatte weggelassen sind.

Der Kopf der Befestigungsschraube ist durch das Feld verdeckt, d.h. unsichtbar, so daß nur der Sachkundige weiß, wo die Befestigungsschraube ist, wogegen der Nicht-Sachkundige am Lösen der Befestigungsschraube gehindert ist. Da der Sachkundige zum Lösen der Befestigungsschraube das abdeckende Feld von der Vorderseite des Schildes her nicht herausnehmen kann, wenn es durch Rippen gesichert ist, sind die Rippen nur für das Kopf-abdeckende Feld weggelassen. Dieses Feld kann zwar vom Sachkundigen ohne weiteres von vorne herausgenommen werden, vom Nicht-Sachkundigen jedoch nur zufällig, da die übrigen Felder gesichert sind.

Die Befestigungsschraube mit verdecktem Kopf hält z.B. nur die Trägerplatte mit der Rückplatte zusammen. Besonders zweckmäßig und vorteilhaft ist es jedoch, wenn die Befestigungsschraube, deren Kopf durch das Feld verdeckt ist, hinter dem Schild an einer Trageinrichtung angreift. Solange eine solche Befestigungsschraube nicht gelöst ist, läßt sich die Trägerplatte nicht von der Rückplatte trennen.

Besonders zweckmäßig und vorteilhaft ist es auch, wenn nur ein oder zwei Befestigungsschrauben mit durch Feld verdecktem Kopf vorgesehen sind. Die Aussichten, daß ein Nicht-Sachkundiger auf ein nicht gesichertes Feld stößt, sind geringer, wenn nur ein oder zwei gesicherte Felder vorhanden sind.

Besonders zweckmäßig und vorteilhaft ist es dabei, wenn die beiden mit verdecktem Kopf vorgesehenen Befestigungsschrauben an einem einen Pfosten querenden Bügel angreifen. Der Pfosten ist z.B zwischen Schild und Bügel vorgesehen, wobei die Befestigungsschrauben in die Enden des Bügels geschraubt sind, oder der Bügel ist Bestandteil einer auf einem Pfosten gesetzten Schelle. Diese Pfosten-Bügel-Befestigung des Schildes stellt eine bevorzugte Ausführungsform der Erfindung dar.

Besonders zweckmäßig und vorteilhaft ist es sodann, wenn das Durchgangsloch im Quersteg als Ansenkung ausgebildet ist und im Abstützvorsprung den der Befestigungsschraube zugeordneten Durchmesser aufweist. Es ist nicht nötig, das Feld mit einer Aussparung für den Kopf zu versehen und der mit der Trägerplatte einstückige Abstützvorsprung bildet das eigentliche Widerlager für den Kopf der Befestigungsschraube. Der Abstützvorsprung stützt also nicht nur im Bereich der Befestigungsschraube die Trägerplatte gegen die Rückplatte ab.

Eine weitere erfindungsgemäße Ausgestaltung besteht darin, daß an den Eckbereichen lösbare Verbindungseinrichtung nur zur Verbindung von Trägerplatte und Rückplatte vorgesehen sind und daß jede Verbindungseinrichtung von einer Muffe und einem darin klemmend festsitzenden Zapfen gebildet ist, die einerseits mit der Trägerplatte und andererseits mit der Rückplatte einstückig sind. Es ist ein Schild geschaffen, bei dem unter Vermeidung von Schrauben die festen Verbindungen der Eckbereiche in einer nach außen verdeckten Weise ausgeführt sind.

Diese Muffe-Zapfen-Verbindungen sind außen nicht sichtbar, so daß ihre Lösung dem Nicht-Sachkundigen erschwert ist. Der Sachkundige kann die Muffe-Zapfen-Verbindungen des von der Trageinrichtung abgenommenen Schildes unter erheblicher Kraftaufwendung mittels eines Werkzeuges lösen. Es sind Schraubeinrichtungen vermieden und Muffe und Zapfen werden beim Herstellen der Trägerplatte und der Rückplatte mit angeformt.

Der Preßsitz des Zapfens in der Muffe läßt sich erreichen, indem der Durchmesser des Zapfens etwas größer gewählt wird als der Innendurchmesser der Muffe. Da dies toleranzenfreie Herstellung verlangt, ist es besonders zweckmäßig und vorteilhaft, wenn zwischen Muffe und Zapfen längsverlaufende angeformte Rippen geringen Querschnittes vorgesehen sind. Die Rippen gleichen Toleranzen aus und vermitteln den festen Sitz des an sich die Muffe nicht berührenden Zapfens. Die Rippen werden beim Einpressen des Zapfens verformt und geben so einen sehr festen, aber doch lösbaren Reibschluß zwischen Zapfen und Muffe.

Besonders zweckmäßig und vorteilhaft ist es dabei, wenn vier Rippen über den Umfang verteilt sind. Die Verbindung zwischen Zapfen und Muffe ist bei drei Rippen häufig nicht sehr fest und eine fünfte Rippe ist überflüssig.

Besonders zweckmäßig und vorteilhaft ist es ebenfalls, wenn Trägerplatte und Rückplatte bei jeder Verbindungseinrichtung einen Durchbruch aufweisen und wenn der Zapfen mit einer axialen Bohrung versehen ist, welche die beiden Durchbrüche verbindet. Es läßt sich durch die Muffe-Zapfen-Verbindung eine Befestigungsschraube stecken, um das Schild an einer Trageinrichtung anzubringen.

Besonders zweckmäßig und vorteilhaft ist es dabei, wenn der Durchbruch der Trägerplatte zu deren Außenseite hin von einer in der Dicke verminderten Querwand abgesperrt ist.

In der Zeichnung ist eine bevorzugte Ausführungsform der Erfindung dargestellt und zeigt
- Fig. 1: eine Rückansicht einer Trägerplatte eines Felder-Schildes mit Befestigungsschrauben,
- Fig. 2: einen Schnitt gemäß Linie II-II in Fig. 1,
- Fig. 3: einen Schnitt gemäß Linie III-III in Fig. 1,
- Fig. 4: einen Teil der Vorderseite der Trägerplatte gemäß Fig. 1,
- Fig. 5: einen Teil der Innenseite einer Rückplatte, die zu der Trägerplatte gemäß Fig. 1 gehört,
- Fig. 6: einen Schnitt gemäß Linie VI-VI in Fig. 5,
- Fig. 7: in einem gegenüber Fig. 5 vergrößerten Maßstab eine Einzelheit Y im Schnitt und
- Fig. 8: in einem gegenüber Fig. 1 vergrößerten Maßstab eine Einzelheit X im Schnitt.

Das Schild gemäß Zeichnung ist aus einem thermoplastischen Kunststoff durch Spritzgießen hergestellt und besitzt eine Rückplatte (1), eine Trägerplatte (2), nicht gezeigte Felder, zwei nicht gezeigte Befestigungsschrauben sowie eine nicht gezeigte Trageinrichtung, die als U-förmiger Bügel ausgebildet ist, der einen vertikalen Pfosten quert, der zwischen den Bügel-Schenkeln angeordnet ist, in welche die Befestigungsschrauben geschraubt sind. Die Trägerplatte (2) weist verschieden große rechteckige Fenster (3) auf, in welche die nicht gezeigten Felder gesetzt werden, die nach vorne hin mit Zeichen versehen sind und nach hinten zwei rechtwinkelig wegragende Schenkel tragen, die an den freien Enden je eine stufenartig vorspringende Rastnase tragen. Jedes Fenster (3) begrenzt mit zwei einander gegenüberliegenden Rändern einen Schlitz (4) und jedes Feld wird mit den beiden Schenkeln durch die beiden Schlitze (4) eines Fensters (3) geschoben, wobei die Nasen hinter die beiden die Schlitze begrenzenden Fenster-Ränder einschnappend greifen.

An der Rückseite der Trägerplatte (2) ist außen randseitig ein umlaufender Sims (5) vorgesehen, auf dem die angebaute Rückplatte aufliegt, und ist um jedes Fenster (3) verlaufend ein Sims (6) vorgesehen, dessen Höhe rechtwinkelig zur Trägerplatte kleiner ist als die des randseitigen Simses (5). Jedes Fenster (3) ist von einem mit der Trägerplatte (2) einstückigen Quersteg (7) überspannt, der von der Vorderseite der Trägerplatte einen der Dicke des Fensters entsprechenden Abstand aufweist und rückseitig beim Schlitz (4) einen verstärkenden Sims (8) trägt. Jedem Schlitz (4) ist - bis auf eine weiter unten geschilderte Ausnahme - eine Rippe (9) zugeordnet. Die schmalen, länglichen Rippen (9) sind an der Rückplatte (1) einstückig mit dieser vorgesehen und ragen bei angebauter Rückplatte in die Schlitze (3) jeweils zwischen Quersteg (7) und Schenkel eines eingesetzten Feldes.

Im Mittenbereich der Trägerplatte (2) sind die Querstege (7) von nur zwei Fenster (3) jeweils mit einem Durchgangsloch (10) versehen, das sich auch auf einen ringartigen Abstützvorsprung (11) erstreckt, der rückseitig von der Trägerplatte mit der gleichen Höhe wie der randseitige Sims (5) wegragt. Das Durchgangsloch (10) ist im Bereich des Quersteges (7) als im Durchmesser größere Ansenkung (12) zur Aufnahme eines Schraubenkopfes ausgebildet und weist im Abstützvorsprung (11) den dem Schraubenschaft zuzuordnenden Durchmesser auf. Der Abstand jedes Durchgangsloches (10) von der seitlichen Außenkante der Trägerplatte (2) ist größer als ein Drittel und nur wenig kleiner als die Hälfte des Abstandes der beiden Durchgangslöcher (10) voneinander. Die Lage der Durchgangslöcher (10) ist auf die als U-Bügel ausgebildete Trageinrichtung abgestellt. Jedem Durchgangsloch (10) der Trägerplatte (2) ist ein Durchgangsloch (13) der Rückplatte (1) zugeordnet. Wie Fig. 5 zeigt sind an den den Durchgangslöchern (3) zugeordneten Stellen (14), denen an sich Rippen zur Feld-Sicherung zuzuordnen sind, keine Rippen vorgesehen. In Fig. 3 ist eine Befestigungsschraube (22) mit einem Kopf (23) angedeutet.

Die Trägerplatte (2) weist vier Eckbereiche (15) auf, in denen jeweils auf der der Rückplatte (1) zugewandten Seite eine Muffe (16) angeformt ist. Die Muffe (16) besitzt einen Innendurchmesser, der größer ist als der eines Durchbruches (17), der von der Muffe umschlossen in der Trägerplatte vorgesehen ist und der zur Vorderseite der Trägerplatte hin von einer relativ dünnen, membranartige Querwand (18) abgedeckt ist. Die Höhe der Muffe (16) rechtwinkelig zur Trägerplatte (2) ist ebenso groß wie die des randseitigen Simses (5). Die Rückplatte (1) weist auf der Seite der Rippen (9) in den Eckbereichen (15) je einen Zapfen (19) auf, der mit einer durch die Rückplatte hindurchgehenden axialen Bohrung (20) versehen ist, die bei angebauter Rückplatte mit dem Durchbruch (17) fluchtet. Der Außendurchmesser des im Querschnitt kreisrunden Zapfens (19) ist um ein Spiel kleiner als der Innendurchmesser der innen im Querschnitt kreisrunden Muffe (16). Jedoch weist der Zapfen (19) außen um den Umfang herum gleichmäßig verteilt vier Rippen (21) auf, die mit Abstand vom freien Ende des Zapfens (19) enden und von denen in Fig. 7 nur zwei gezeigt sind. Die Rippen (21) sind im Querschnitt sehr klein, füllen das zuletzt erwähnte Spiel aus und sind in radialer Richtung so groß, daß die aufgeschobene Muffe (16) stramm und fest auf dem Zapfen sitzt.

## Patentansprüche

1. Schild, bei dem eine Trägerplatte und eine Rückplatte zusammengesetzt und mit Durchgangslöchern für mindestens eine durchzusteckende Befestigungsschraube mit Kopf versehen sind, bei dem die Trägerplatte Fenster (3) und diese überquerende Querstege (7), die mit dem Fensterrand Schlitze (4) begrenzen, aufweist, bei dem in die Fenster Felder gesetzt sind, die mit federnd biegbaren Schenkeln durch die Schlitze greifen und den Schlitzrand hintergreifen, bei dem an der Rückplatte Rippen (9) vorgesehen sind, die in die Schlitze neben die Schenkel ragen, und bei dem die Trägerplatte bei dem Durchgangsloch über einen Abstützvorsprung gegen die Rückplatte abgestützt ist, **dadurch gekennzeichnet,** daß das Durchgangsloch (10) der Trägerplatte (2) in einem Quersteg (7) vorgesehen ist und in den beiden dem Durchgangsloch benachbarten Schlitz (4)-Bereichen die Rippen (9) der Rückplatte (1) weggelassen sind.

2. Schild nach Anspruch 1, **dadurch gekennzeichnet,** daß die Befestigungsschraube, deren Kopf durch das Feld verdeckt ist, hinter dem Schild an einer Trageinrichtung angreift.

3. Schild nach Anspruch 1 oder 2, **dadurch gekennzeichnet,** daß nur ein oder zwei Befestigungsschrauben mit durch Feld verdecktem Kopf vorgesehen sind.

4. Schild nach Anspruch 3, **dadurch gekennzeichnet,** daß die beiden mit verdecktem Kopf vorgesehenen Befestigungsschrauben an einem einen Pfosten querenden Bügel angreifen.

5. Schild nach einem der vorhergehenden Ansprüche, **dadurch gekennzeichnet,** daß das Durchgangsloch (10) im Quersteg (7) als Ansenkung ausgebildet ist und im Abstützvorsprung (11) den der Befestigungsschraube zugeordneten Durchmesser aufweist.

6. Schild nach einem der Ansprüche 2 bis 5, wobei an den Eckbereichen lösbare Verbindungseinrichtungen nur zur Verbindung von Trägerplatte und Rückplatte vorgesehen sind, **dadurch gekennzeichnet,** daß jede Verbindungseinrichtung von einer Muffe (16) und einem darin klemmend festsitzenden Zapfen (19) gebildet ist, die einerseits mit der Trägerplatte (2) und andererseits mit der Rückplatte (1) einstückig sind.

7. Schild nach Anspruch 6, **dadurch gekennzeichnet,** daß zwischen Muffe (16) und Zapfen (19) längsverlaufende angeformte Rippen (21) geringen Querschnittes vorgesehen sind.

8. Schild nach Anspruch 6 oder 7, **dadurch gekennzeichnet,** daß vier Rippen (21) über den Umfang verteilt sind.

9. Schild nach Anspruch 6, 7 oder 8, wobei Trägerplatte und Rückplatte bei jeder Verbindungseinrichtung einen Durchbruch aufweisen, **dadurch gekennzeichnet,** daß der Zapfen (19) mit einer axialen Bohrung (20) versehen ist, welche die beiden Durchbrüche (17) verbindet.

10. Schild nach einem der Ansprüche 6 bis 9, **dadurch gekennzeichnet,** daß der Durchbruch (17) der Trägerplatte (2) zu deren Außenseite hin von einer in der Dicke verminderten Querwand (18) abgesperrt ist.

## Claims

1. A sign, with which a carrier plate and a backplate are fitted together and provided with through holes for at least one headed fastening screw which is to be passed therethrough, with which the carrier plate has windows (3) and crossbars (7) which traverse the latter and together with the window edge define slits (4), with which panels are placed into the windows, these panels gripping through the slits and gripping the slit edge behind by means of resiliently bendable legs, with which ribs (9) are provided on the backplate, these ribs projecting into the slits by these legs, and with which the carrier plate is, at the through hole, supported against the backplate via a support projection, characterized in that the through hole (10) of the carrier plate (2) is provided in a crossbar (7) and the ribs (9) of the backplate (1) are omitted in both slit (4) areas adjacent to the through hole.

2. A sign in accordance with Claim 1, characterized in that behind the sign the fastening screw, the head of which is concealed by the panel, engages on a bearing device.

3. A sign in accordance with Claim 1 or 2, characterized in that only one or two fastening screws having a panel-concealed head are provided.

4. A sign in accordance with Claim 3, characterized in that the two fastening screws with a concealed head which are provided engage on a clamp traversing a post.

5. A sign in accordance with any one of the preceding Claims, characterized in that the through hole (10) in the crossbar (7) is constructed as a countersink and in the support projection (11) its diameter is that assigned to the fastening screw.

6. A sign in accordance with any one of Claims 2 to 5, at the corner regions detachable connecting devices only being provided to connect the carrier plate and the backplate, characterized in that each connecting device is formed from a sleeve (16) and a pin (19) jammed tight in the latter in a clamped manner, this sleeve being in one piece with the carrier plate (2) and this pin being in one piece with the backplate (1).

7. A sign in accordance with Claim 6, characterized in that moulded-on ribs (21) which have a small cross-section and run in the longitudinal direction are provided between the sleeve (16) and the pin (19).

8. A sign in accordance with Claim 6 or 7, characterized in that four ribs (21) are distributed over the circumference.

9. A sign in accordance with Claim 6, 7 or 8, the carrier plate and the backplate having an opening at each connecting device, characterized in that the pin (19) is provided with an axial bore (20) which connects the two holes (17).

10. A sign in accordance with any one of Claims 6 to 9, characterized in that the opening (17) in the carrier plate (2) is blocked toward the outside of the latter by a transverse wall (18) of reduced thickness.

## Revendications

1. Panneau dans lequel une plaque support et une plaque dorsale sont assemblées et sont munies de trous traversants pour l'insertion de part en part d'au moins une vis de fixation munie d'une tête, dans lequel la plaque support comporte des fenêtres (3) et des barrettes (7) qui les traversent et qui délimitent des fentes (4) avec le bord des fenêtres, dans lequel des champs qui pénètrent dans les fentes par des branches flexibles de manière élastique et qui s'accrochent derrière les bords des fentes sont disposés dans les fenêtres, dans lequel sont prévues sur la plaque dorsale des nervures (9) qui font saillie dans les fentes à côté des branches, et dans lequel la plaque support est soutenue au niveau du trou traversant contre la plaque dorsale par l'intermédiaire d'une saillie de soutien, caractérisé en ce que le trou traversant (10) de la plaque support (2) est prévu dans une barrette (7) et en ce que les nervures (9) de la plaque dorsale (1) sont omises dans les deux domaines de fentes (4) voisins du trou traversant.

2. Panneau selon la revendication 1, caractérisé en ce que la vis de fixation, dont la tête est masquée par le champ, pénètre dans un dispositif de support derrière le panneau.

3. Panneau selon la revendication 1 ou 2, caractérisé en ce qu'il est prévu seulement une ou deux vis de fixation dont la tête est masquée par un champ.

4. Panneau selon la revendication 3, caractérisé en ce que les deux vis de fixation à tête masquée qui sont prévues pénètrent dans un étrier situé en biais par rapport à un montant.

5. Panneau selon l'une des revendications précédentes, caractérisé en ce que le trou traversant (10) de la barrette (7) est sous forme d'une partie chanfreinée et présente dans la saillie de soutien (11) le diamètre correspondant à la vis de fixation.

6. Panneau selon l'une des revendications 2 à 5, dans lequel sont prévus au niveau des angles des dispositifs de liaison desserrables uniquement pour la liaison de la plaque support et de la plaque dorsale, caractérisé en ce que chaque dispositif de liaison est formé par un manchon (16) et par un tenon (19) logé solidement dans celui-ci de manière serrée, qui sont d'une pièce d'une part avec la plaque support (2) et d'autre part avec la plaque dorsale (1).

7. Panneau selon la revendication 6, caractérisé en ce qu'entre le manchon (16) et le tenon (19) sont prévues des nervures (21) longitudinales de faible section transversale.

8. Panneau selon la revendication 6 ou 7, caractérisé en ce que quatre nervures (21) sont réparties sur la périphérie.

9. Panneau selon la revendication 6, 7 ou 8, dans lequel la plaque support et la plaque dorsale présentent une ouverture au niveau de chaque dispositif de liaison, caractérisé en ce que le tenon (19) est muni d'un alésage axial (20) qui relie les deux ouvertures (17).

10. Panneau selon l'une des revendications 6 à 9, caractérisé en ce que l'ouverture (17) de la plaque support (2) est fermée en direction de son côté externe par une paroi transversale (18) d'épaisseur réduite.
